# DEMANDE DE BREVET EUROPEEN

(11) **EP 4 664 918 A1**
(43) Date de publication de la demande: **17.12.2025**
(21) Numéro de dépôt: 25181023.0
(22) Date de dépôt: 05.06.2025
(51) Int. Cl.: H04R 1/02

(54) **PIÈCE DE PROTECTION POUR ENCEINTE A SURFACES COURBES**

(30) Priorité: 11.06.2024 FR 2406194
(71) Demandeur: SAGEMCOM BROADBAND SAS, 92270 Bois-Colombes (FR)
(72) Inventeur: STANGALINI, Jérémy, 92270 BOIS-COLOMBES (FR); MAIRONI, Luke, 92270 BOIS-COLOMBES (FR)
(74) Mandataire: Cabinet Boettcher

(57) **Abrégé**

Pièce de protection (14), agencée pour être assemblée avec un caisson acoustique (11) qui comprend une première portion de caisson latérale (20) et une première portion de caisson extrémale (18), la première portion de caisson extrémale (18) comprenant une première surface externe convexe (33) et s'étendant depuis la première portion de caisson latérale, la pièce de protection comportant :
- une portion de protection latérale et une portion de protection extrémale, la portion de protection extrémale comprenant une première surface interne concave, complémentaire de la première surface externe convexe, et s'étendant depuis la portion de protection latérale ;
- un dispositif de positionnement agencé pour guider la pièce de protection dans une position prédéfinie sur le caisson acoustique.

## Description

L'invention concerne le domaine des enceintes acoustiques.

### ARRIERE PLAN

On envisage de concevoir une enceinte acoustique ayant des surfaces externes courbes, et en particulier une enceinte ayant une forme de « gélule ». Cette enceinte peut éventuellement comprendre un support permettant de la positionner verticalement sur une surface plane (d'un meuble par exemple). L'enceinte peut aussi être posée directement en position horizontale sur cette surface plane.

L'enceinte est par exemple une enceinte dite « satellite » destinée à être connectée à un appareil configuré pour diffuser un contenu sonore, tel qu'un boîtier décodeur (ou STB, pour *Set-Top Box*)*.* Le boîtier décodeur intègre lui-même possiblement un ou des haut-parleurs.

Une telle enceinte comporte classiquement un caisson acoustique. Il s'agit d'un boîtier étanche dans lequel sont intégrés un ou des haut-parleurs. Le boîtier peut être constitué d'une seule pièce ou bien peut être obtenu par l'assemblage de plusieurs pièces.

Le caisson acoustique, qui a lui aussi une forme proche de celle d'une gélule, définit un volume technique nécessaire à la mise en œuvre des fonctions techniques de la partie audio de l'enceinte. Le caisson délimite le volume acoustique, et intègre les haut-parleurs et les connections pour amener les signaux audio aux haut-parleurs. Ce volume technique peut aussi être utilisé pour intégrer des composants mettant en œuvre des fonctions « transverses » : pilotage, communication (interface Wi-Fi par exemple), alimentation électrique, etc.

L'enceinte acoustique comporte aussi une ou plusieurs pièces de protection montées sur le caisson et qui recouvrent (au moins) les membranes des haut-parleurs pour les protéger des agressions extérieures. Ces pièces de protection comprennent des trous pour laisser sortir les sons générés par les haut-parleurs. Ces pièces de protection permettent aussi de conférer un certain aspect esthétique à l'enceinte. Un tissu recouvre parfois entièrement ou partiellement les pièces de protection, qui remplissent alors en outre la fonction de support dudit tissu.

En référence à la figure 1, on connaît une telle enceinte 1 en forme de gélule, qui comprend deux demi-coques de protection 2a, 2b, qui sont assemblées sur la face avant du caisson acoustique. Le caisson acoustique comprend une pluralité de haut-parleurs 3 qui ont chacun leur membrane positionnée au niveau de la face avant du caisson. Les demi-coques de protection 2a, 2b comprennent des trous 4 situés en face des membranes des haut-parleurs 3, et remplissent à la fois une fonction de protection et une fonction esthétique.

De manière générale, sur une enceinte gélule, le montage et le démontage des pièces de protection est assez complexe du fait notamment de leurs surfaces courbes. Par ailleurs, chaque pièce de protection est conçue par rapport à une configuration acoustique bien particulière, et ne peut pas être adaptée à d'autres configurations acoustiques, et notamment à d'autres dispositions de haut-parleurs. Ceci oblige le fabricant d'enceinte à reconcevoir entièrement de nouvelles pièces de protection lorsqu'il change la configuration acoustique de l'enceinte. Par ailleurs, l'utilisateur ne peut pas personnaliser facilement ses enceintes en remplaçant les pièces de protection par d'autres pièces d'apparence différente.

### OBJET

L'invention a pour objet une pièce de protection pour une enceinte acoustique ayant des surfaces externes courbes, qui puisse être facilement adaptée à différentes configurations acoustiques de l'enceinte, et qui puisse être facilement montée et démontée.

### RESUME

En vue de la réalisation de ce but, on propose une pièce de protection, agencée pour être assemblée avec un caisson acoustique qui comprend une première portion de caisson latérale et une première portion de caisson extrémale, la première portion de caisson extrémale comprenant une première surface externe convexe et s'étendant depuis la première portion de caisson latérale,
la pièce de protection comportant :
   - une portion de protection latérale et une portion de protection extrémale, la portion de protection extrémale comprenant une première surface interne concave, complémentaire de la première surface externe convexe, et s'étendant depuis la portion de protection latérale ;
   - un dispositif de positionnement agencé pour guider la pièce de protection dans une position prédéfinie sur le caisson acoustique lors de l'assemblage de la pièce de protection avec le caisson acoustique, et pour maintenir la pièce de protection dans cette position prédéfinie ;
la pièce de protection étant agencée de sorte que lorsqu'elle est assemblée avec le caisson acoustique, la portion de protection latérale et la portion de protection extrémale de la pièce de protection recouvrent respectivement la première portion de caisson latérale et la première portion de caisson extrémale du caisson acoustique.

La pièce de protection comprend donc une portion de protection latérale qui recouvre la première portion de caisson latérale et une portion de protection extrémale qui recouvre la première portion de caisson extrémale du caisson acoustique.

La pièce de protection peut donc protéger au moins un haut-parleur ayant sa membrane située au niveau de la première portion de caisson latérale du caisson, et/ou au moins un haut-parleur ayant sa membrane située au niveau de la première portion de caisson extrémale du caisson. La pièce de protection peut comprendre des trous permettant aux sons de sortir de l'enceinte, qui sont positionnés face aux membranes des haut-parleurs.

La pièce de protection peut donc être adaptée très facilement à différentes configurations acoustiques de l'enceinte en ajoutant des trous aux endroits adaptés.

Grâce au dispositif de positionnement, la pièce de protection est guidée vers sa position « finale » lors de l'assemblage. La pièce de protection peut donc être montée et démontée très facilement.

On propose de plus une pièce de protection telle que précédemment décrite, dans laquelle la portion de protection extrémale se prolonge de sorte que, lorsque la pièce de protection est assemblée avec le caisson acoustique, la portion de protection extrémale recouvre aussi une partie d'une deuxième portion de caisson latérale du caisson acoustique, opposée à la première portion de caisson latérale.

On propose de plus une pièce de protection telle que précédemment décrite, dans laquelle la portion de protection latérale se prolonge de sorte que, lorsque la pièce de protection est assemblée avec le caisson acoustique, la portion de protection latérale recouvre aussi une partie d'une deuxième portion de caisson extrémale du caisson acoustique, opposée à la première portion de caisson extrémale.

On propose de plus une pièce de protection telle que précédemment décrite, la première portion de caisson latérale du caisson acoustique comprenant une deuxième surface externe convexe, la portion de protection latérale de la pièce de protection comprenant une deuxième surface interne concave complémentaire de la deuxième surface externe convexe.

On propose de plus une pièce de protection telle que précédemment décrite, le caisson acoustique comprenant une partie centrale de forme cylindrique et deux extrémités de forme hémisphérique, la première portion de caisson latérale appartenant à la partie centrale et la première portion de caisson extrémale à l'une des extrémités.

On propose de plus une pièce de protection telle que précédemment décrite, le dispositif de positionnement comprenant au moins un aimant qui est positionné sur une paroi interne de la portion de protection latérale et qui est situé à proximité d'un bord de la portion de protection latérale.

On propose de plus une pièce de protection telle que précédemment décrite, comprenant un premier aimant positionné à proximité d'un bord d'une extrémité libre de la portion de protection latérale, et deux deuxièmes aimants positionnés chacun à proximité d'un bord latéral distinct de la portion de protection latérale et à proximité de la portion de protection extrémale.

On propose de plus une pièce de protection telle que précédemment décrite, le dispositif de positionnement comprenant en outre au moins un pion agencé pour centrer la pièce de protection sur le caisson acoustique lors de l'assemblage de la pièce de protection et du caisson acoustique, le au moins un pion étant positionné à proximité d'un bord d'une extrémité libre de la portion de protection extrémale, et étant agencé pour être assemblé par emboîtage élastique dans un trou complémentaire formé sur le caisson acoustique.

On propose de plus une pièce de protection telle que précédemment décrite, comportant en outre un dispositif de fixation agencé pour fixer et verrouiller la pièce de protection sur le caisson, le dispositif de fixation comprenant au moins une languette qui s'étend depuis un bord d'une extrémité libre de la portion de protection extrémale et qui est destinée à être fixée à une deuxième portion de caisson latérale du caisson acoustique, opposée à la première portion de caisson latérale.

On propose de plus une pièce de protection telle que précédemment décrite, dans laquelle au moins l'une des portions de protection latérale et portion de protection extrémale comprend des trous destinés à faire sortir vers l'extérieur des sons générés par au moins un haut-parleur du caisson acoustique ayant une membrane positionnée en face desdits trous.

On propose de plus une enceinte acoustique comprenant un caisson acoustique et une pièce de protection telle que précédemment décrite.

On propose de plus une enceinte acoustique telle que précédemment décrite, le caisson acoustique comprenant au moins un premier haut-parleur ayant une membrane positionnée au niveau de la première portion de caisson latérale.

On propose de plus une enceinte acoustique telle que précédemment décrite, le caisson acoustique comprenant au moins un deuxième haut-parleur ayant une membrane positionnée au niveau de la première portion de caisson extrémale.

L'invention sera mieux comprise à la lumière de la description qui suit d'un mode de mise en œuvre particulier non limitatif de l'invention.

### BREVE DESCRIPTION DES DESSINS

Il sera fait référence aux dessins annexés parmi lesquels :
[Fig. 1] la figure 1 est une vue en perspective d'une enceinte de l'art antérieur ;
[Fig. 2] la figure 2 est une vue en perspective d'une enceinte comprenant la pièce de protection ;
[Fig. 3] la figure 3 est une vue en éclaté de cette enceinte ; [Fig. 4] la figure 4 est une vue en perspective et de l'arrière de la pièce de protection ;
[Fig. 5] la figure 5 est une vue en perspective et de l'arrière du caisson acoustique assemblé avec la pièce de protection ;
[Fig. 6] la figure 6 représente des vues de côté de l'enceinte et de son support, avant et après le montage du support sur l'enceinte, selon une configuration de montage dite « pied de table » ;
[Fig. 7] la figure 7 est une figure similaire à la figure 6, selon une configuration de montage dite « attache murale » ;
[Fig. 8] la figure 8 représente une vue de face du support dans la configuration « pied de table », et une vue de face du support dans la configuration « attache murale » ;
[Fig. 9] la figure 9 représente des vues du support selon un mode de réalisation particulier, avant et après le pliage de la partie incurvée ;
[Fig. 10] la figure 10 représente plusieurs vues illustrant le support selon un mode de réalisation particulier, dans lequel la partie incurvée est bouterollée sur la base.

### DESCRIPTION DETAILLEE

En référence aux figures 2 et 3, l'enceinte acoustique 10 est ici une enceinte portable qui comprend des surfaces externes courbes et qui a plus précisément la forme d'une « gélule ».

L'enceinte acoustique 10 comprend :
- un caisson acoustique 11 ;
- une première coque 12 ;
- une deuxième coque 13 ;
- une pièce de protection 14 ;
- un support 15.

En position nominale de fonctionnement, l'enceinte 10 est positionnée verticalement. Tous les termes de positionnement utilisés ici doivent être interprétés en considérant que l'enceinte 10 se trouve dans cette position nominale de fonctionnement.

Le caisson acoustique 11 comporte une partie centrale 16 et deux extrémités 17a, 17b de forme hémisphérique.

L'extrémité 17a forme une face supérieure 18 du caisson 11. L'extrémité 17b forme une face inférieure 19 du caisson 11. La partie centrale 16 comprend des faces latérales comprenant une face avant 20, une face arrière 21, une face de gauche 22 et une face de droite 23 du caisson 11.

Le caisson acoustique 11 a lui aussi pour forme générale la forme d'une gélule, mais qui est aplatie au niveau de sa face avant 20 et de sa face arrière 21. Toutes les surfaces externes du caisson 11 sont des surfaces courbes.

Deux premiers haut-parleurs 25 sont ici intégrés dans le caisson acoustique 11 (les membranes des haut-parleurs sont visibles sur la figure 3). Le haut-parleur 25a est un haut-parleur de type *Woofer.* Il s'agit d'un haut-parleur qui reproduit les basses fréquences, par exemple comprises entre 100 Hz et 2 kHz. On parle aussi de haut-parleur de grave pour désigner ce type de haut-parleur.

Le haut-parleur 25b est un haut-parleur de type *Tweeter.* Il s'agit d'un haut-parleur qui reproduit les fréquences élevées, par exemple comprises entre 2 kHz et 20 kHz. On parle aussi de haut-parleur d'aigu pour désigner ce type de haut-parleur. Le diamètre de la membrane du haut-parleur 25a est supérieur à celui de la membrane du haut-parleur 25b.

Le haut-parleur 25a est intégré dans le caisson acoustique 11 de sorte que sa membrane est positionnée, par exemple au niveau d'une portion inférieure de la face avant 20 du caisson acoustique 11. Le haut-parleur 25b est intégré dans le caisson acoustique 11 de sorte que sa membrane est positionnée, par exemple au niveau d'une portion supérieure de la face avant 20 du caisson acoustique 11. La première coque 12 vise à protéger la face de gauche 22 et la face de droite 23 du caisson 11. La première coque 12 est fixée au caisson par des vis 27.

La deuxième coque 13 vise à protéger la face arrière 21 et la face inférieure 19 du caisson 11. La deuxième coque 13 est fixée au caisson par des vis 28.

La pièce de protection 14 vise notamment à protéger la face avant 20 et la face supérieure 18 du caisson 11.

Le support 15 sera décrit plus bas dans cette description.

On s'intéresse maintenant plus particulièrement à la pièce de protection 14 et à la manière dont elle est assemblée avec le caisson 11.

Le caisson 11 comprend une première portion de caisson latérale 20 et une première portion de caisson extrémale 18. La première portion de caisson extrémale 18 s'étend depuis la première portion de caisson latérale 20.

La première portion de caisson latérale 20 est ici la face avant 20 du caisson 11 et la première portion de caisson extrémale 18 est ici la face supérieure 18 du caisson 11 (de forme hémisphérique comme on l'a vu). La première portion de caisson extrémale 18 comprend donc une première surface externe convexe 33, du fait de la forme hémisphérique de l'extrémité supérieure 17a du caisson 11. La première portion de caisson latérale 20 comprend quant à elle une deuxième surface externe convexe 34, car la face avant 20 du caisson 11 est bombée vers l'avant.

En référence aux figures 4 et 5, la pièce de protection 14 comporte une portion de protection latérale 40 et une portion de protection extrémale 41. La portion de protection extrémale 41 s'étend depuis la portion de protection latérale 40. La portion de protection extrémale 41 comprend une première surface interne concave 42, qui est complémentaire de la première surface externe convexe 33 de la première portion de caisson extrémale 18 du caisson 11. La portion de protection latérale 40 de la pièce de protection 14 comprend une deuxième surface interne concave 43, qui est complémentaire de la deuxième surface externe convexe 34 de la première portion de caisson latérale 20 du caisson 11.

Ainsi, lorsque la pièce de protection 14 est assemblée avec le caisson acoustique 11, la portion de protection latérale 40 et la portion de protection extrémale 41 de la pièce de protection 14 recouvrent respectivement la première portion de caisson latérale 20 et la première portion de caisson extrémale 18 du caisson acoustique 11. La portion de protection latérale 40 forme ainsi une face avant de l'enceinte acoustique 10 et la portion de protection extrémale 41 forme ainsi une face supérieure de l'enceinte acoustique 10.

Ici, la portion de protection extrémale 41 de la pièce de protection 14 se prolonge de sorte que, lorsque la pièce de protection 14 est assemblée avec le caisson acoustique 11, la portion de protection extrémale 41 recouvre aussi une partie d'une deuxième portion de caisson latérale 21 du caisson 11, opposée à la première portion de caisson latérale 20. La deuxième portion de caisson latérale 21 est ici la face arrière 21 du caisson 11. Comme cela est bien visible sur la figure 5, la portion de protection extrémale 41 recouvre aussi une partie supérieure de cette face arrière 21.

De même, la portion de protection latérale 40 de la pièce de protection 14 se prolonge de sorte que, lorsque la pièce de protection 14 est assemblée avec le caisson acoustique 11, la portion de protection latérale 40 se prolonge pour recouvrir aussi une partie d'une deuxième portion de caisson extrémale 19 opposée à la première portion de caisson extrémale 18. La portion de protection extrémale 40 recouvre aussi une partie de la face inférieure 19 du caisson 11.

Le bord 44 de la pièce de protection 14 comprend, sur toute la circonférence de la pièce de protection 14, une surface d'appui 45 et un chanfrein 46 qui relie la paroi interne de la pièce de protection 14 et la surface d'appui 45.

Lorsque la pièce de protection 14 est montée sur le caisson 11, la surface d'appui 45 repose sur la première coque 12.

Le bord 48 de l'extrémité libre 49 de la portion de protection latérale 40 de la pièce de protection 14 a une forme semi-circulaire. Les bords latéraux 50 de la partie centrale de la portion de protection latérale 40 sont rectilignes. Les bords latéraux 51 de la portion de protection extrémale 41 ont une forme semi-circulaire. Le bord 52 de l'extrémité libre 53 de la portion de protection extrémale 41 a une partie centrale rectiligne et des extrémités arrondies.

La pièce de protection 14 comprend de plus un dispositif de positionnement 55, qui permet de guider la pièce de protection 14 dans une position prédéfinie sur le caisson acoustique 11 lors de l'assemblage de la pièce de protection 14 avec le caisson 11, et de maintenir la pièce de protection 14 dans cette position prédéfinie.

Le dispositif de positionnement 55 comprend au moins un aimant 56 qui est positionné sur la paroi interne 47 de la portion de protection latérale 40 de la pièce de protection 14, et qui est situé à proximité d'un bord de la portion de protection latérale 40.

Le dispositif de positionnement 55 comprend ici un premier aimant 56a positionné à proximité de la partie centrale du bord 48 de l'extrémité libre 49 de la portion de protection latérale 40, et deux deuxièmes aimants 56b, 56c positionnés chacun à proximité d'un bord latéral 50 distinct de la portion de protection latérale 40 et à proximité de la portion de protection extrémale 41. Les deux deuxièmes aimants 56b, 56c sont donc situés dans une partie supérieure de la paroi interne 47 de la portion de protection latérale 40.

Le dispositif de positionnement 55 comprend trois plots cylindriques 57, en plastique, qui s'étendent depuis la paroi interne 47 de la portion de protection latérale 40. Chaque aimant 56a, 56b et 56c a aussi une forme cylindrique (forme de rondelle) et est inséré dans l'un des plots 57.

On distingue, dans la partie centrale de chaque plot 57, un pion en plastique 58 qui est destiné à fixer l'aimant 56 associé par bouterollage.

Par définition, le bouterollage d'une pièce plastique est l'équivalent d'un rivetage et permet de lier deux pièces l'une à l'autre par déformation de matière. Dans le cas du plastique, la déformation est réalisée par application de chaleur ou d'ultrasons.

L'association par bouterollage est avantageuse dans la mesure où elle ne nécessite pas de pièce supplémentaire pour l'assemblage, évitant ainsi tout risque de vibration et réduisant l'encombrement par rapport à des techniques de fixation existantes. En outre, l'association par bouterollage permet d'assurer une liaison très robuste.

Chaque aimant 56 pourrait être fixé différemment dans son plot 57, par collage par exemple.

Le caisson 11 comprend lui aussi des aimants, non visibles sur les figures. Ces aimants comprennent deux aimants positionnés au niveau des bords latéraux de la face avant 20 du caisson, et un aimant positionné au niveau de la face inférieure 18 du caisson 11. Ces aimants sont intégrés dans l'épaisseur du caisson 11.

Lorsqu'un individu (technicien en usine, technicien du service d'après-vente, client, etc.) assemble la pièce de protection 14 avec le caisson 11, il approche la portion de protection latérale 40 de la pièce de protection 14, de la face avant 18 du caisson 11. L'attraction entre les aimants 56 et les aimants du caisson 11 amène la pièce de protection 14 dans une position prédéfinie sur le caisson 11. Cette position est la position visible sur les figures 2 et 5.

Les aimants 56 permettent à la fois de faciliter le montage de la pièce de protection 14, et d'assurer un positionnement parfait de la pièce de protection 14 sur le caisson 11.

Le dispositif de positionnement 55 comprend de plus au moins un pion 61 qui s'étend depuis la paroi interne 42 de la portion de protection extrémale 41, qui est positionné à proximité du bord 52 de l'extrémité libre 53 de la portion de protection extrémale 41, et qui est agencé pour être introduit dans un trou complémentaire formé sur le caisson acoustique 11.

Ici, le dispositif de positionnement 55 comprend deux pions de centrage 61a, 61b positionnés au niveau des extrémités arrondies du bord 52 de l'extrémité libre 53 de la portion de protection extrémale 41. Les trous complémentaires, non visibles sur les figures, sont formés sur la face supérieure du caisson acoustique 11.

Chaque pion 61 comprend une base 63, une portion centrale 64 et une extrémité 65 en forme de boule. La portion centrale 64 est moins épaisse que la base 63 et que l'extrémité 65, et forme ainsi une gorge. La gorge et l'extrémité 65 permettent d'assembler le pion 61 dans le trou complémentaire associé du caisson 11, par emboîtage élastique.

Les pions de centrage 61 permettent de centrer la portion de protection extrémale 41 de la pièce de protection 14 sur la face supérieure 18 du caisson 11, et donc la pièce de protection 14 sur le caisson 11. Les aimants 56 et les pions 61 permettent donc de positionner et de centrer parfaitement la pièce de protection 14 et ce, même si celle-ci est fabriquée avec des tolérances de fabrication relativement importantes.

Les pions de centrage 61 permettent aussi de maintenir en position la pièce de protection 14 sur le caisson 11, mais sans la verrouiller.

Les pions de centrage 61 permettent aussi d'éviter que la pièce de protection 14 ne vibre lorsque les haut-parleurs 25 fonctionnent, et donc d'éviter la génération de bruit parasite lié à ce phénomène de vibration.

La pièce de protection 14 comprend de plus ici un dispositif de fixation 70 agencé pour fixer la pièce de protection 14 sur le caisson 11.

Le dispositif de fixation 70 comprend au moins une languette de fixation 71 qui s'étend depuis le bord 52 de l'extrémité libre 53 de la portion de protection extrémale 41, et qui est destinée à être fixée à la deuxième portion de caisson latérale 21 du caisson 11 - c'est-à-dire à sa face arrière 21.

Ici, le dispositif de fixation 70 comprend deux languettes 71a, 71b qui s'étendent longitudinalement depuis la partie centrale du bord 52 et dans la direction de montage de la pièce de protection 14 sur le caisson acoustique 11.

Chaque languette 71 comprend à son extrémité libre un trou 72 adapté à coopérer avec une vis 73. Les vis 73 passent donc dans les trous 72 et sont vissées dans la face arrière 21 du caisson acoustique 11, ce qui permet de fixer et de verrouiller la pièce de protection 14 au caisson acoustique 11. Les vis 73 forment deux points de sécurisation de la pièce de protection 14 sur le caisson acoustique 11.

Les languettes de fixation 71 et le reste de la pièce de fixation 14 forment une pièce unique obtenue par moulage en utilisant un seul moule.

On note cependant que les languettes de fixation 71 ne sont pas nécessaires.

Si les languettes de fixation 71 ne sont pas présentes, les aimants 56 et les pions de centrage 61 permettent de maintenir et de fixer la pièce de protection 14 sur le caisson 11, mais sans la verrouiller. La pièce de protection 14 peut alors être très facilement positionnée et fixée sur le caisson 11, mais aussi être démontée du caisson 11, sans nécessiter d'outils. Ainsi, la pièce de protection 14 peut être facilement assemblée en usine ou bien au cours d'une opération de maintenance (en après-vente par exemple). La pièce de protection 14 peut aussi être très facilement remplacée par l'utilisateur (*customisation*)*.*

Si les languettes de fixation 71 sont présentes, la pièce de protection 14 est verrouillée sur le caisson 11 et l'utilisateur ne peut pas la remplacer lui-même facilement.

On note que le dispositif de positionnement 55 et le dispositif de fixation 70 sont particulièrement avantageux car, contrairement à d'autres moyens d'assemblage, ceux-ci permettent de positionner et de fixer la pièce de protection 14 sur le caisson 11 sans impacter le volume utile du caisson.

Par exemple, un assemblage via une solution « glissière » aurait pu être envisagé. Lors de l'assemblage, la pièce de protection est alors par exemple positionnée au-dessus du caisson, puis elle coulisse dans la glissière vers le bas du caisson, jusqu'à recouvrir la face supérieure, une partie de la face arrière, la face avant et une partie de la face inférieure du caisson. Cette solution est moins intéressante car pour permettre un assemblage vertical en glissant verticalement la pièce de protection sur le caisson, il aurait fallu « couper » dans le caisson toute une partie avant du caisson, pour laisser passer l'extrémité inférieure de la pièce de protection.

La portion de protection latérale 40 de la pièce de protection 14 comprend ici des trous 75 qui traversent ladite portion de protection latérale 40 et qui sont destinés à faire sortir vers l'extérieur de l'enceinte 10 des sons générés par les haut-parleurs 25 du caisson acoustique 11, qui ont chacun leur membrane positionnée au niveau de la face avant 20 du caisson 11 et donc en face desdits trous 75. Les trous 75 sont par exemple disposés selon un réseau en nid d'abeille, ce qui permet de maximiser le nombre de trous 75 tout en rigidifiant la portion de protection latérale 40 au niveau des trous 75.

Optionnellement, un tissu peut recouvrir entièrement ou partiellement la pièce de protection 14, qui remplit alors en outre la fonction de support dudit tissu. De préférence, le tissu recouvre les trous 75, ce qui permet d'empêcher que des corps étrangers ne pénètrent dans l'enceinte 10.

La pièce de protection 14 est très avantageuse.

Dans le mode de réalisation décrit ici, le caisson 11 comprend au moins un premier haut-parleur 25 (deux en l'occurrence) ayant une membrane positionnée au niveau de la première portion de caisson latérale 20. La portion de protection latérale 40 comporte donc des trous 75 pour laisser passer les sons, alors que la portion de protection extrémale 41 n'en comporte pas.

Le caisson acoustique 11 pourrait cependant comprendre aussi par exemple au moins un deuxième haut-parleur ayant sa membrane positionnée au niveau de la première portion de caisson extrémale (face supérieure 18 - configuration up-*firing*)*.* Dans ce cas, la portion de protection extrémale de la pièce de protection peut elle aussi comporter des trous. Des trous pourraient aussi être formés sur la totalité de la pièce de protection.

Le caisson peut bien sûr comprendre à la fois un ou des premiers haut-parleurs, et un ou des deuxièmes haut-parleurs.

On représente schématiquement le deuxième haut-parleur 26 sur la figure 3.

Il suffit donc d'ajouter des trous dans la pièce de protection 14 pour l'adapter à différentes configurations acoustiques de l'enceinte.

La pièce de protection 14 protège ainsi le premier haut-parleur (ici les premiers haut-parleurs 25a, 25b) et le deuxième haut-parleur 26 du caisson acoustique.

La pièce de protection 14 peut donc s'adapter très facilement à différentes configurations ou types d'enceintes, et par exemple à des enceintes prévues pour restituer :
- un canal audio sur deux voies audio (par exemple un haut-parleur *Tweeter* et un haut-parleur *Woofer*) dans le cas où l'enceinte dispose de deux haut-parleurs frontaux, comme c'est le cas dans le mode de réalisation décrit ici ;
- deux canaux audio avec une voie par canal (par exemple en configuration *Surround* et *up-firing*) ; ou
- un canal vers le haut (configuration *up-firing*)*.*

On s'intéresse maintenant plus précisément au support 15 de l'enceinte 10.

On sait que, sur le marché, il existe différents types de support d'enceinte. Certains supports permettent de poser l'enceinte uniquement sur une surface horizontale (par exemple sur une table) alors que d'autres supports permettent uniquement d'attacher l'enceinte sur une surface verticale (par exemple fixation au mur).

Toutefois, un même support ne permet pas de positionner l'enceinte sur une surface horizontale (par exemple sur un meuble) ou sur une surface verticale (par exemple contre un mur).

Il existe donc un besoin de concevoir un support pour enceinte polyvalent, c'est-à-dire un unique support capable de poser/fixer une enceinte sur différents types de support extérieurs (horizontaux ou verticaux). En particulier, le support de l'enceinte doit remplir les deux fonctions suivantes :
- la fonction dite « pied de table » pour un positionnement de l'enceinte sur une surface horizontale ;
- la fonction dite « attache murale » pour un positionnement de l'enceinte sur une surface verticale.

Le support doit par ailleurs présenter une forme adaptée à l'enceinte gélule et à ses surfaces externes courbes.

Le support doit assurer une cohérence esthétique avec la forme de l'enceinte, en particulier dans le cas d'une enceinte en forme de gélule, c'est-à-dire présentant des surfaces courbes.

En référence aux figures 6 et 7, le support 15 de l'enceinte 10 comprend :
- une base 100 ;
- une partie incurvée 101.

La base 100 est de forme générale plate et comprend une première face 102 et une deuxième face 103. La première face 102 est destinée à être en contact avec un support extérieur (par exemple une table, un mur).

La partie incurvée 101 s'étend depuis la deuxième face 103. La partie incurvée 101 comprend une première extrémité 105 reliée à la base 100 et une deuxième extrémité 106, libre. La partie incurvée 101 s'étend radialement à partir de la base 100 depuis sa première extrémité 105, jusqu'à sa deuxième extrémité 106.

De préférence, la partie incurvée 101 comprend une surface plane 107, orientée perpendiculairement à la base 100, et comprenant des moyens de fixation pour fixer la surface plane 107 sur une surface de l'enceinte 10. Ici, la surface plane 107 de la partie incurvée 101 est située au niveau de la deuxième extrémité 106 de la partie incurvée 101.

La figure 6 illustre la première configuration de montage du support sur l'enceinte. Cette configuration est dite « pied de table ».

Dans cette configuration, la première face 102 de la base 100 du support 15 est posée sur une surface horizontale plane (d'une table par exemple), et la fixation de la partie incurvée 101 à l'enceinte 10 se fait par l'arrière de l'enceinte 10. La surface plane 107 est donc fixée à la face arrière de l'enceinte 10.

La figure 7 illustre la deuxième configuration de montage du support 15 sur l'enceinte 10. Cette configuration est dite « attache murale ».

Dans cette configuration, la première face 102 de la base 100 du support 15 est attachée au mur et la fixation de la partie incurvée 101 à l'enceinte 10 s'effectue au-dessous de l'enceinte 10. La surface plane 107 est donc fixée à la face inférieure de l'enceinte 10.

On voit sur la figure 8 des vues de face du support 15 dans la configuration « pied de table (dessin de gauche) et dans la configuration « attache murale » (dessin de droite).

De préférence, la base 100 et la partie incurvée 101 du support 15 sont formées de manière monobloc (c'est-à-dire en une seule pièce, par exemple en aluminium).

Par exemple, la surface de la base 100 est dimensionnée de manière à assurer la stabilité de l'enceinte 10, lorsque celle-ci est fixée à la partie incurvée 101 du support 15, notamment dans la configuration « attache murale ».

La base 100 comprend des moyens de fixation pour fixer le support sur une surface du support extérieur (par exemple par vissage du support 15 sur un mur). Par exemple, ces moyens de fixation comprennent un ou plusieurs trou(s) taraudé(s) formés dans l'épaisseur de la base et destiné(s) à recevoir une vis ou molette de vissage. Ces moyens de fixation ne sont pas représentés ici.

La base 100 est agencée de sorte que, lorsque l'enceinte 10 et le support 15 sont assemblés, l'axe de révolution X de l'enceinte 10 coïncide avec le centre de la base 100. Aussi, la surface de la base 100 du support 15, en contact avec la table, est dimensionnée de sorte que la projection du centre de gravité de l'enceinte 10 s'inscrit à l'intérieur de ladite surface.

De préférence, la partie incurvée 101 présente un rayon de courbure supérieur au rayon de courbure de la surface externe courbée de l'enceinte gélule 10, de sorte que la partie incurvée 101 épouse la forme courbée de l'enceinte 10 sans pourtant autant risquer de rentrer en contact avec elle.

La surface plane 107 de la deuxième extrémité 106 de la partie incurvée 101 comprend des moyens de fixation pour fixer le support sur l'enceinte, soit sur la face arrière de l'enceinte selon la première configuration de montage, soit sur la partie inférieure de l'enceinte selon la deuxième configuration de montage. Les moyens de fixation comprennent par exemple un ou plusieurs trous ou ouvertures 110 destiné(s) chacun(e) à recevoir une vis ou molette de vissage. Ici, les moyens de fixation comprennent un seul trou 110.

Par conséquent, l'enceinte gélule 10 comprend un ou plusieurs trou(s) taraudé(s) disposés en regard du ou des trous ou ouvertures 110 de la surface plane 107.

La surface plane 107 de la deuxième extrémité 106 de la partie incurvée 101 comprend en outre un ergot 111, visible sur la figure 6 et sur la figure 8. Cet ergot 111 est destiné à s'insérer dans un trou (non représenté) formé sur une face de l'enceinte 10, de manière à sécuriser l'enceinte 10 dans sa position verticale lorsqu'elle est fixée sur le support. Ainsi, il n'y a aucun risque que l'enceinte 10 pivote autour de la vis traversant l'ouverture 110 formée à travers de la surface plane 107 de la partie incurvée 101. Ceci est avantageux lors de l'étape de fixation de l'enceinte 10 à son support 15 (c'est-à-dire lors de l'installation), mais évite également que l'enceinte 10 ne pivote du fait des vibrations émises lors du fonctionnement de l'enceinte 10.

Ici, la partie incurvée 101 présente une épaisseur comprise entre 3mm et 6mm, de préférence 5mm. Ainsi, le support 15 est suffisamment robuste pour maintenir l'enceinte 10 verticalement et éviter qu'elle s'incline sous l'effet de son poids, et sans provoquer d'oscillations de l'enceinte 10 sur le support lorsqu'un utilisateur la manipule ou du fait des vibrations émises lors du fonctionnement.

Il est possible de réaliser la partie incurvée 101 en plastique. Il existe cependant un risque que le support 15 de l'enceinte 10 ne soit pas assez rigide et vibre avec l'enceinte 10.

Pour améliorer la rigidité du support et limiter les vibrations de l'ensemble enceinte/support lorsque l'enceinte 10 fonctionne, plusieurs modes de réalisation sont avantageux.

Dans un premier mode de réalisation, la partie incurvée 101 est réalisée en métal (par exemple en aluminium) plutôt qu'en plastique. Dans un mode de réalisation particulier, l'intégralité du support est réalisée en métal, par exemple le même métal que celui utilisé pour la base 100 (par exemple en aluminium), auquel cas le support 15 est une pièce monobloc métallique (ce qui a l'avantage d'être robuste et de limiter les vibrations par rapport au plastique).

Dans un deuxième mode de réalisation, la partie incurvée 101 est réalisée en plastique mais comprend en outre une nervure au dos de la partie incurvée. Dans un mode de réalisation particulier, l'intégralité de la pièce est réalisée en plastique, de préférence de manière monobloc, auquel cas la nervure peut être facilement formée dans la partie incurvée 101.

Dans un troisième mode de réalisation, visible sur la figure 9, le support 115 peut être réalisé à partir d'un pliage d'une découpe de plaque de métal (par exemple en aluminium). De manière avantageuse, le support 115 est formé d'une seule pièce.

Le dessin de gauche de la figure 9 représente le support 115 avant le pliage, et le dessin de droite représente le support 115 après le pliage. A nouveau, le support 115 comprend une base 116 et une partie incurvée 117 ayant à son extrémité libre une surface plane 118, munie d'un trou de fixation 119, sur laquelle est fixée l'enceinte.

Dans un quatrième mode de réalisation, visible sur la figure 10, le support 215 peut être scindé en deux pièces distinctes. Le support 215 comprend alors par exemple un socle plastique 216 (la base) et une partie incurvée 217 en métal. On vient bouteroller la première extrémité 218 (languette) de la partie incurvée 217, en métal (par exemple en aluminium), sur le fond 220 de la première face 221 de la base.

Le bouterollage est particulièrement avantageux pour fixer la partie incurvée 217 sur la base 216 pour les mêmes raisons qu'indiquées précédemment (i.e. pas de pièces supplémentaires, pas de risque de vibration, encombrement réduit, liaison très robuste).

Des pions en plastique 222 s'étendent verticalement depuis le fond 220 de la première face 221 de la base 216. La base 216 comprend aussi une fente 223.

La première extrémité 218 de la partie incurvée 217 comprend une surface plane 224, qui s'étend orthogonalement à la surface plane 225 de la deuxième extrémité 226 de la partie incurvée. La surface plane 225 a la forme d'une pastille circulaire. La surface plane 224 comprend des trous 228, et des fentes 229 pratiquées dans les bords de la surface plane 224. Ici, la surface plane 224 est de forme carrée ; les trous 228 sont situés dans les coins de la surface plane 224 et les fentes 229 sont situées aux milieux des trois bords libres de la surface plane 224.

La surface plane 224 est insérée dans la fente 223 puis appliquée contre le fond 220 de la première face 221 de la base 216, de sorte que les pions 222 soient insérés dans les trous 228 et les fentes 229. La surface plane 224 est alors fixée par bouterollage au fond 220 de la première face 221 de la base 216.

Bien entendu, l'invention n'est pas limitée au mode de réalisation décrit mais englobe toute variante entrant dans le champ de l'invention tel que défini par les revendications.

L'enceinte comprenant la pièce de protection n'a pas nécessairement la forme d'une gélule et, par conséquent, les surfaces courbes de la pièce de protection peuvent être différentes de celles décrites ici.

La portion de caisson extrémale du caisson, recouverte par la pièce de protection, n'est pas nécessairement une face supérieure du caisson. La portion de caisson extrémale du caisson peut être une face de gauche ou de droite du caisson. De même, la portion de caisson latérale du caisson, recouverte par la pièce de protection, pourrait être une face différente du caisson, par exemple une face arrière.

Le dispositif de positionnement et le dispositif de fixation pourraient être différents de ceux décrits ici. En particulier, le nombre et la position des aimants, des pions et des languettes pourraient être différents. Les languettes pourraient par exemple être remplacées par des éléments d'emboîtage élastique, les pions pourraient avoir une forme différente, tout comme les aimants, etc.

## Revendications

1. Pièce de protection (14), agencée pour être assemblée avec un caisson acoustique (11) qui comprend une première portion de caisson latérale (20) et une première portion de caisson extrémale (18), la première portion de caisson latérale (20) étant une face avant et la première portion de caisson extrémale (18) étant une face supérieure du caisson acoustique,
la première portion de caisson extrémale (18) comprenant une première surface externe convexe (33) et s'étendant depuis la première portion de caisson latérale, la première portion de caisson latérale (20) du caisson acoustique (11) comprenant une deuxième surface externe convexe (34),
le caisson acoustique pouvant comprendre un premier haut-parleur (25a, 25b) ayant sa membrane positionnée au niveau de la première portion de caisson latérale et un deuxième haut-parleur ayant sa membrane positionnée au niveau de la première portion de caisson extrémale,
la pièce de protection comportant :
- une portion de protection latérale (40) et une portion de protection extrémale (41), la portion de protection extrémale comprenant une première surface interne concave (42), complémentaire de la première surface externe convexe, et s'étendant depuis la portion de protection latérale, la portion de protection latérale (40) comprenant une deuxième surface interne concave (43) complémentaire de la deuxième surface externe convexe ;
- un dispositif de positionnement (55) agencé pour guider la pièce de protection dans une position prédéfinie sur le caisson acoustique lors de l'assemblage de la pièce de protection avec le caisson acoustique, et pour maintenir la pièce de protection dans cette position prédéfinie ;
la pièce de protection (14) étant agencée de sorte que lorsqu'elle est assemblée avec le caisson acoustique, la portion de protection latérale (40) et la portion de protection extrémale (41) de la pièce de protection recouvrent respectivement la première portion de caisson latérale (20) et la première portion de caisson extrémale (18) du caisson acoustique, la pièce de protection étant ainsi agencée pour protéger le premier haut-parleur et le deuxième haut-parleur du caisson acoustique.

2. Pièce de protection selon la revendication 1, dans laquelle la portion de protection extrémale (41) se prolonge de sorte que, lorsque la pièce de protection (14) est assemblée avec le caisson acoustique (11), la portion de protection extrémale recouvre aussi une partie d'une deuxième portion de caisson latérale (21) du caisson acoustique (11), opposée à la première portion de caisson latérale.

3. Pièce de protection selon l'une des revendications précédentes, dans laquelle la portion de protection latérale (40) se prolonge de sorte que, lorsque la pièce de protection (14) est assemblée avec le caisson acoustique (11), la portion de protection latérale (40) recouvre aussi une partie d'une deuxième portion de caisson extrémale (19) du caisson acoustique (11), opposée à la première portion de caisson extrémale.

4. Pièce de protection selon l'une des revendications précédentes, le caisson acoustique (11) comprenant une partie centrale (16) de forme cylindrique et deux extrémités (17a, 17b) de forme hémisphérique, la première portion de caisson latérale (20) appartenant à la partie centrale et la première portion de caisson extrémale (18) à l'une des extrémités.

5. Pièce de protection selon l'une des revendications précédentes, le dispositif de positionnement (55) comprenant au moins un aimant (56) qui est positionné sur une paroi interne (47) de la portion de protection latérale (40) et qui est situé à proximité d'un bord de la portion de protection latérale (40).

6. Pièce de protection selon la revendication 5, comprenant un premier aimant (56a) positionné à proximité d'un bord (48) d'une extrémité libre (49) de la portion de protection latérale, et deux deuxièmes aimants (56b, 56c) positionnés chacun à proximité d'un bord latéral distinct (50) de la portion de protection latérale (40) et à proximité de la portion de protection extrémale (41).

7. Pièce de protection selon l'une des revendications précédentes, le dispositif de positionnement (55) comprenant en outre au moins un pion (61) agencé pour centrer la pièce de protection sur le caisson acoustique lors de l'assemblage de la pièce de protection et du caisson acoustique, le au moins un pion étant positionné à proximité d'un bord (52) d'une extrémité libre (53) de la portion de protection extrémale (41), et étant agencé pour être assemblé par emboîtage élastique dans un trou complémentaire formé sur le caisson acoustique.

8. Pièce de protection selon l'une des revendications précédentes, comportant en outre un dispositif de fixation (70) agencé pour fixer et verrouiller la pièce de protection sur le caisson, le dispositif de fixation comprenant au moins une languette (71) qui s'étend depuis un bord (52) d'une extrémité libre (53) de la portion de protection extrémale (41) et qui est destinée à être fixée à une deuxième portion de caisson latérale (21) du caisson acoustique (11), opposée à la première portion de caisson latérale.

9. Pièce de protection selon l'une des revendications précédentes, dans laquelle au moins l'une des portions de protection latérale (40) et portion de protection extrémale (41) comprend des trous (75) destinés à faire sortir vers l'extérieur des sons générés par au moins un haut-parleur (25) du caisson acoustique ayant une membrane positionnée en face desdits trous.

10. Enceinte acoustique (10) comprenant le caisson acoustique (11) et une pièce de protection (14) selon l'une des revendications précédentes.

11. Enceinte acoustique selon la revendication 10, le caisson acoustique comprenant au moins un premier haut-parleur (25a, 25b) ayant une membrane positionnée au niveau de la première portion de caisson latérale (20).

12. Enceinte acoustique selon la revendication 10 ou 11, le caisson acoustique comprenant au moins un deuxième haut-parleur ayant une membrane positionnée au niveau de la première portion de caisson extrémale (18).
